# EUROPÄISCHE PATENTSCHRIFT

(11) **EP 1 044 107 B1**
(45) Veröffentlichungstag und Bekanntmachung des Hinweises auf die Patenterteilung: **15.05.2002**
(21) Anmeldenummer: 98966783.7
(22) Anmeldetag: 18.12.1998
(51) Int. Cl.: B41F 13/03, B65H 27/00, B65H 20/00

(54) **VORRICHTUNGEN ZUM ANTRIEB EINER LEITWALZE**
DEVICES FOR DRIVING A GUIDE ROLLER
DISPOSITIFS POUR L'ENTRAINEMENT D'UN ROULEAU-GUIDE

(30) Priorität: 24.12.1997 DE 19757979
(43) Veröffentlichungstag der Anmeldung: 18.10.2000
(73) Patentinhaber: Koenig & Bauer Aktiengesellschaft, 97080 Würzburg (DE)
(72) Erfinder: MICHALIK, Horst, Bernhard, D-97204 Höchberg (DE); RUCKMANN, Wolfgang, Günter, D-97074 Würzburg (DE)
(86) Internationale Anmeldenummer: DE9803723
(87) Internationale Veröffentlichungsnummer: WO9933661

(56) Entgegenhaltungen:
- EP-A- 0 094 631
- DE-A- 3 524 697
- DE-B- 2 402 768
- US-A- 4 253 246
- US-A- 5 400 940

## Beschreibung

Die Erfindung betrifft Vorrichtungen zum Antrieb einer Leitwalze gemäß dem Oberbegriff der Ansprüche 1 und 2.

Durch die DE 24 02 768 C2 ist eine Vorrichtung zum Einziehen einer Materialbahn mit einem Längs des Einzugsweges angetriebenen endlichen flexiblen Zugmittels und einander benachbarter Antriebsstationen bekannt geworden.

Nachteilig dabei ist, daß das Zugmittel einem hohen Verschleiß unterliegt, da dieses die Materialbahn, z. B. Papierbahn um eine Anzahl von Papierleitwalzen führen muß, wobei die Papierleitwalzen zum Teil bis zu 180° umfahren und von der Papierbahn vom Stillstand auf die Einzugsgeschwindigkeit gebracht werden müssen. Deshalb können beim Einziehen auch auf eine an die Papierbahn angeformte Einzugsspitze große Zugkräfte wirken, welche häufig an einer zwischen Papierbahn und Klebespitze befindlichen Stelle zum Bruch der Papierbahn führen.

Die DE 36 04 504 C2 beschreibt eine Einziehvorrichtung, bei der Leitwalzen mittels einer Hilfsantriebseinrichtung während des Einziehens einer Warenbahn angetrieben werden.

Die EP 00 94 631 B1 zeigt eine Vorrichtung zum Einziehen einer Materialbahn mittels eines Seiles. Dieses Seil treibt über eine schaltbare Kupplung Leitwalzen an.

Der Erfindung liegt die Aufgabe zugrunde, Vorrichtungen zum Antrieb einer Leitwalze zu schaffen.

Die Aufgabe wird erfindungsgemäß durch die Merkmale des Anspruchs 1 gelöst.

Die mit der Erfindung erzielbaren Vorteile bestehen insbesondere darin, daß beim Antrieb mittels des Einzugsmittels keinerlei motorische, d. h. z. B. elektrische, pneumatische, hydraulische oder auch linearmotorische Antriebe verwendet werden müssen, um Leitwalzen oder Papierleitwalzen vor dem Einziehvorgang von Papierbahnen zu beschleunigen.

Insbesondere bei endlichen, d. h. eine endliche Länge aufweisenden Zugmitteln, z. B. einer endlichen Rollenkette, wird die Leitwalze nur zeitweise von dem endlichen Zugmittel angetrieben, d. h., solange sich das Zugmittel in der Nähe der Leitwalze befindet. Somit entfallen zusätzliche Steuerungen für das Schalten des Antriebes der Leitwalze. Die Leitwalze wird also erst dann angetrieben, wenn das Zugmittel in die Nähe der Leitwalze gelangt.

Wird eine Fliehkraftkupplung verwendet, erfolgt eine sanfte, ruckarme Beschleunigung der Leitwalze mit geringen Rückwirkungen auf das Zugmittel.

Ein Ausführungsbeispiel der Erfindung ist in der Zeichnung dargestellt und wird im folgenden näher beschrieben.

Es zeigen:
- Fig. 1: einen Längsschnitt durch eine erfindungsgemäße Anfahrvorrichtung in Ruhestellung;
- Fig. 2: eine Ansicht A auf ein Einzelteil nach Fig. 1 und 3;
- Fig. 3: einen Längsschnitt durch eine zweite Ausführungsvariante einer Anfahrvorrichtung in Ruhestellung;
- Fig. 4: einen Längsschnitt durch eine dritte Ausführungsvariante einer Anfahrvorrichtung im Ruhezustand;
- Fig. 5: einen Längsschnitt durch eine vierte Ausführungsvariante einer Anfahrvorrichtung im Ruhezustand.

Eine Vorrichtung zum Anfahren einer Leitwalze 1, einer Warenbahnleitwalze oder einer Papierleitwalze besteht nach einer ersten Ausführungsvariante aus einer Kupplung 5, z. B. einer Fliehkraftkupplung 2, welche mit einem angetriebenen endlichen Zugmittel, z. B. einer Rollenkette 3 eines Einzugssystems für Warenbahnen, z. B. Papierbahnen, in Eingriff ist (Fig. 1). Die Rollenkette 3 weist beispielsweise eine Länge von ca. 6 m auf. Die Leitwalze 1 besteht aus einem Walzenmantel 4, welcher sich zumindest über jeweils an beiden Enden des Walzenmantels 4 befindlichen Naben oder Stützringen 6 und Lagern 7, z. B. Rillenkugellagern, Gleitlagern oder dgl. drehbar auf einer Achse 8 abstützt. Die Achse 8 ist mittels Befestigungsmitteln, z. B. Schrauben 9 drehfest mit dem Seitengestell 11 verbunden.

Die Fliehkraftkupplung 2 ist zwischen einem Ende 12 der Leitwalze 1 und dem Seitengestell 11 angeordnet. Sie besteht aus einer mittels Lagern 13; 14, z. B. Rillenkugellagern, Gleitlagern oder dgl. auf der Achse 8 drehbar angeordnetem hülsenförmigen Nabe 16, welcher auf ihrer Mantelfläche ein fest angeordnetes Zahnrad 17 trägt.

Die Rillenkugellager 7, 13, 14 sind jeweils mittels entsprechend dimensionierter Sicherungsringe 18 auf der Achse 8 bzw. an jeweils einer Schulter des Stützringes 6 bzw. der Nabe 16 gehalten.
Die Nabe 16 ist auf der seitengestellnahen Seite fest mit einem rotierbaren, eine Anzahl Fliehkörper 19; 21 enthaltenden Fliehkörperträger 20 verbunden. Die Fliehkörper 19; 21, z. B. vier Stück, sind in Linearführungen 22; 23 in radialer Richtung B der Achse 8 hin- und herbewegbar angeordnet.
Die Fliehkörper 19; 21 sind keilförmig ausgebildet, wobei die Keilfläche 24; 26 jeweils in die seitengestellabgewandte Richtung weist. Die Keilfläche 24; 26 steigt jeweils in Richtung der Achse 8 an. Die Fliehkörper 19; 21 werden an ihrer achsabgewandten Seite mittels einer Ringfeder 27 zusammengehalten, wobei die Ringfeder 27 in einer nicht bezeichneten Nut der Fliehkörper 19; 21 geführt wird.
Auf der seitengestellabgewandten Seite der hülsenförmigen Nabe 16 ist eine in axialer Richtung C und schraubenlinienförmig um die Achse 8 bewegbare Kupplungsmuffe 28 angeordnet. Die Kupplungsmuffe 28 weist an ihrer der Leitwalze 1 nahen Seite einen ringförmigen Flansch 29 auf, welcher einen Reibbelag 31 trägt, der gegen die Stirnseite 32 der Leitwalze 1, bzw. gegen deren Stützring 6 als Gegenlager andrückbar ist. Die Kupplungsmuffe 28 ist mittels in radialer Richtung zur Achse 8 gerichteter Führungsstifte 33; 34, die in Schlitze 36; 37 und 38 - zu letzterem kein Führungsstift dargestellt - eingreifen, auf der Nabe 16 schraubenlinienförmig verdrehbar angeordnet.
Die Schlitze 36 bis 38 sind in einem Winkel Alpha von 30° bis 60°, vorzugsweise jedoch 45°, in einer in radialer Richtung zur Achse 8 verlaufenden Ebene 39 in die Nabe 16 eingebracht (Fig. 2).
Es ist in diesem Falle auch möglich, die Schlitze 36; 37 in einem Winkel Alpha von Null Grad, d. h. in axialer Richtung verlaufend, in die Nabe 16 einzubringen.
Zwischen dem Sitz des Zahnrades 17 auf der Nabe 16 und der Stirnseite 32 der Leitwalze 1 befindet sich ein nabenfestes, die Kupplungsmuffe 28 abdeckendes ringförmiges Gehäuse 41. Innerhalb dieses Gehäuses 41 und koaxial auf der Kupplungsmuffe 28 befindlich ist eine als Rückstellfeder 42 wirkende Druckfeder angeordnet, deren Ausdehnung sowohl von einem am Gehäuseinneren befestigten Stützring 43 als auch von einem am Kupplungsmuffenumfang befestigten Stützring 44 begrenzt ist.
Zwischen der Keilfläche 24; 26 jedes Fliehkörpers 19; 21 und der zahnradnahen Stirnseite der Kupplungsmuffe 28 sind zahnradträgerfest gelagerte und achsparallel verlaufende Kraftübertragungsglieder, z. B. Druckbolzen 46; 47 angeordnet.
Die Rollenkette 3 wird in einer Kettenführungsschiene 48 geführt, welche mittels Abstandhaltern 49 auf dem Seitengestell 11 befestigt ist.

Der Anfahrvorgang einer Leitwalze 1 erfolgt wie nachfolgend dargelegt. Eine angetriebene und in der Kettenführungsschiene 48 laufende Rollenkette 3 erreicht mit ihrem Anfang das Zahnrad 17 (Fig. 1) und kommt mit diesem in Eingriff. Die mit dem Zahnrad 17 fest verbundene Nabe 16 wird in Rotation versetzt, wodurch der Fliehkörperträger 20 ebenfalls rotiert.
Infolge der bei der Rotation des Fliehkörperträgers 20 entstehenden Zentrifugalkräfte werden die Fliehkörper 19; 21 in ihrer Linearführung 22; 23 gegen die Kraft der Ringfeder 27 nach außen gedrückt. Die Druckbolzen 46; 47 werden durch die Keilwirkung der Fliehkörper 19; 21 in Richtung Leitwalze 1 geschoben, wobei die Kupplungsmuffe 28 gegen die Kraft der Rückstellfeder 42 mit dem Reibbelag 31 gegen die Stirnseite 32 der Leitwalze 1 bzw. des Stützringes 6 gedrückt wird. Dabei werden die Führungsstifte 33; 34 in den Schlitzen 36; 37 geführt. Die Masse der Fliehkörper 19; 21 begrenzen das übertragbare Drehmoment. Die Fliehkraftkupplung kann dadurch drehmomenteinstellbar ausgebildet werden, indem die Vorspannung der Rückstellfeder 42 über eine Veränderung des Federweges einstellbar gemacht wird.

Ein zwischen dem Reibbelag 31 und der Stirnseite 32 befindlicher Spalt 35 mit einer Spaltweite d, z. B. von zwei Millimetern, wird geschlossen. Dadurch wird die Leitwalze 1 allmählich auf eine Umfangsgeschwindigkeit gebracht, die der Durchlaufgeschwindigkeit der Rollenkette 3 entspricht. Die Stirnseite sollte bei schräger Schlitzführung, z. B. Winkel Alpha gleich 45° abgefedert sein. Die Umfangsgeschwindigkeit der Leitwalze 1 ist abhängig vom Teilkreisdurchmesser des Zahnrades 17. Der Teilkreisdurchmesser kann dem Durchmesser der Leitwalze 1 entsprechen, kleiner oder größer als dieser sein.

Somit ist die Leitwalze 1 auf eine Geschwindigkeit gebracht worden, welche in der Nähe der Einziehgeschwindigkeit der Rollenkette 3 liegt. Dadurch ist gesichert, daß die Leitwalze 1 beim Eintreffen des Papierbahnanfanges annähernd auf die Einzugsgeschwindigkeit beschleunigt ist.

Nach erfolgtem Durchlauf der Rollenkette 3 erfolgt kein Antrieb des Zahnrades 17 mehr, so daß die Fliehkörper 19; 21 durch die Kraft der Ringfeder 27 in ihre Ausgangslage zurückgedrückt werden. Gleichzeitig stellt sich die Kupplungsmuffe 28 durch die Druckkraft der Rückstellfeder 42 zurück, so daß der Spalt 35 mit der Spaltweite d wieder entsteht.

Der Antrieb der Leitwalze 1 erfolgt jetzt durch die Reibwirkung der laufenden Papierbahn.

Nach einer zweiten Ausführungsvariante (Fig. 3) weist eine Leitwalze 51 den walzenmantel 4 tragende Stützringe 52 auf, die von den Enden 12 der Leitwalzen 51 etwas entfernt angeordnet sind. Gegenüber Fig. 1 gleich Teile sind mit gleichen Bezugszeichen versehen.
Der Stützring 52 weist in axialer Richtung der Leitwalze 51 und koaxial zur Achse 8 verlaufende Bohrungen 53; 54 auf, in denen in achsparalleler Bewegungsrichtung C Führungsbolzen 56; 57 gleitend geführt sind. Die aus den Bohrungen 53; 54 in Richtung Ende 12 der Leitwalze 51 ragenden Enden der Führungsbolzen 56; 57 sind in einem von den Stützring 52 beabstandeten Druckring 58 befestigt. Der Druckring 58 liegt mit seinem äußeren Rand 59 an einem am Ende 12 der Leitwalze 51 befindlichen ringförmigen Anschlag 61 an. Zwischen dem Druckring 58 und dem Stützring 52 ist koaxial zu jedem Führungsbolzen 56; 57 eine Druckfeder 62; 63 angeordnet, welche den in axialer Richtung bewegbaren Druckring 58 und den festen Stützring 52 gegenseitig auf Abstand halten.
Wie bei der vorgenannten Ausführungsvariante ist bei dieser Kupplung 5, der Fliehkraftkupplung 64 auf der Nabe 16 (Fig. 2) eine schraubenlinienförmig geführte Kupplungsmuffe 28 angeordnet, welche an einem stirnseitigen Flansch 29 einen Reibbelag 31 trägt.

Ein Anfahrvorgang der Leitwalze 51 erfolgt wie nachfolgend dargelegt. Der Kraftfluß läuft über das Zahnrad 17 und die Nabe 16, wobei sind die Kupplungsmuffe 28 schraubenlinienförmig in axialer Richtung C bewegt und gegen die Kraft der Rückstellfeder 42 mit dem Reibbelag 31 gegen den Druckring 58 der Leitwalze 51 drückt. Ein zwischen Reibbelag 31 und Druckring 58 - als Gegenlager - befindlicher Spalt 35 mit der Spaltweite d wird geschlossen. Es erfolgt ein reibschlüssiges Mitnehmen der Leitwalze 51.

Die zwischen dem Stützring 52 und dem Druckring angeordneten Druckfedern 62; 63 dienen zur Drehmomentbegrenzung, so daß die Fliehkraftkupplung 64 eine definierte Druckkraft ausübt.
Es ist weiterhin wie bereits erwähnt möglich, den bei der ersten in Fig. 1 dargestellten Ausführungsvariante gezeigten Reibbelag 31 gegen einen abgefederten Druckring 58 als Drehmomentbegrenzer wirken zu lassen. Das ist insbesondere dann von Vorteil, wenn die Schlitze 36 bis 38 in einem Winkel Alpha zur radialen Ebene 39 verlaufen, der größer ist als Null.

Nach einer dritten Ausführungsvariante (Fig. 4) besteht die Kupplung 5 aus einer Lamellenkupplung 66, welche durch Steuermittel beaufschlagbar ist, z. B. Pneumatikzylinder, Hydraulikzylinder oder Magnetspule.

Die Lamellenkupplung 66 besteht aus einem auf einer Achse 8 der Warenbahnleitwalze bzw. Papierleitwalze, genannt Leitwalze 67 gelagerten Nabe 16 mit fest angeordnetem Zahnrad 17. Das Zahnrad 17 greift in eine Rollenkette 3 ein, die in einer auf Abstandhaltern 49 gehaltenen Kettenführungsschiene 48 geführt wird. Die Nabe 16 ist fest mit einem ringförmigen und koaxial zur Achse 8 befindlichen linken Lamellenscheibenträger 68 verbunden, welcher drei voneinander beanstandete Lamellenscheiben 69 aufnimmt.

An der nabennahen Seite des linken Lamellenscheibenträgers 68 befindet sich eine ringförmige Magnetspule 71. Die Leitwalze 67 trägt an der Stirnseite 32 des Stützringes 6 einen zweiten, fest mit der Leitwalze 67 verbundenen ringförmigen rechten Lamellenscheibenträger 72 aus Winkelprofil, welcher ebenfalls drei voneinander beabstandete Lamellenscheiben 73 trägt, die wiederum zwischen den Lamellenscheiben 69 laufen.
Die Achse 8 ist als Hohlachse ausgebildet, welche an ihrem Ende mittels eines Klemmringes 74 an dem Seitengestell 11 gehalten bzw. angeschraubt ist.
Die Magnetspule 71 erhält ihre Spannung, z. B. von 12 oder 24 Volt über eine elektrische Leitung 76 von einem in der Lamellenkupplung 66 angeordneten Schleifring 77, welcher mit einer hohlachsenfesten Kohlebürste 78 in Kontakt ist. Die Kohlebürste 78 wird von einem Bürstenhalter 79 gehalten, der über eine elektrische Leitung 81 und eine Bohrung 80 im Seitengestell 11 mit einer nicht dargestellten Spannungsquelle verbunden ist.

Ein Anfahrvorgang der Leitwalze 67 erfolgt wie nachfolgend beschrieben. Der Anfang der in der Kettenführungsschiene 48 geführten Rollenkette 3 läuft in den Bereich des Zahnrades 17 ein und versetzt dieses in Rotation. Ein nicht dargestellter Sensor löst die Betätigung der Lamellenkupplung 66 aus, in dem die Magnetspule 71 über die Leitung 76, den Schleifring 77, die Kohlebürste 78, den Bürstenhalter 79 und die Leitung 81 mit Spannung versorgt wird. Die Leitwalze 67 wird angefahren und wenn etwa nach der Hälfte der Kettenlänge der Papierbahnanfang in den Bereich der Leitwalze 67 kommt, so hat die Umfangsgeschwindigkeit der Leitwalze 67 die Ketten- bzw. Papierbahneinzugsgeschwindigkeit erreicht.
Nachdem das Ende der Rollenkette 3 den Bereich des Zahnrades 17 verlassen hat, schaltet der nicht dargestellte Sensor die Magnetspule 71 der Lamellenkupplung 66 aus und die Leitwalze 67 wird nunmehr von der Papierbahn angetrieben.

Nach einer vierten Ausführungsvariante besteht die Kupplung 5 aus einer Lamellenkupplung 66 analog derjenigen nach Fig. 4 mit dem Unterschied, daß ein auf einer Achse 8 einer Warenbahnleitwalze, z. B. Papierleitwalze, genannt Leitwalze 82 gelagerte Nabe 83 mit einer Abtriebsscheibe 84 fest mit dem ersten Lamellenscheibenträger 68 verbunden ist. Die Abtriebsscheibe 84 trägt ein Zugmittel, z. B. ein Einziehband 86. Das Einziehband 86 weist an einer ausgewählten Stelle z. B. eine Metallmarkierung auf.

Ein Anfahrvorgang der Leitwalze 82 erfolgt wie nachfolgend beschrieben. Das von einem nicht dargestellten Antrieb gezogene Zugmittel, z. B. Einziehband 86 treibt über die Abtriebsscheibe 84 die Nabe 83 an. Wenn die am bzw. im Einziehband 86 befindliche Metallmarkierung in die Nähe der Abtriebsscheibe 84 kommt, gibt ein nicht dargestellter Sensor einen Impuls ab, welcher über einen Zeitschalter die Magnetspule 71 beaufschlagt und somit die Leitwalze 82 einkuppelt. Somit ist gesichert, daß beim späteren Eintreffen des Papierbahnanfanges die Leitwalze 82 bereits auf Einziehband - bzw. auf Papierbahngeschwindigkeit gebracht worden ist.

Es ist natürlich auch möglich, eine mit Fliehkraftkupplung 2; 64 versehenen Leitwalze 1; 51 über ein bandförmiges profiliertes Zugmittel 86 anzutreiben.

Eine massearme Leitwalze 1; 51; 67; 82 kann z. B. durch Leichtbauweise und unter Verwendung von Materialien geringer Wichte hergestellt werden.
Eine derartige massearme Leitwalze 1; 51; 67; 82 kann auch ohne Zwischenschaltung einer Kupplung 5 zwischen dem Zugmittel 3; 86 und Leitwalze 1; 51; 67; 82 unter der Voraussetzung verwendet werden, daß die Umfangsgeschwindigkeit der Leitwalze 1; 51; 67; 82 gleich (100 %) oder geringfügig größer ist (102 bis 105 %) als die Einzugsgeschwindigkeit der Papierbahn.

Eine Leitwalze oder eine Gruppe von Leitwalzen kann auch mittels eines Elektromotors angetrieben werden.

### Bezugszeichenliste

- 1: Leitwalze
- 2: Fliehkraftkupplung, schaltbar (2; 64; 66)
- 3: Rollenkette
- 4: Walzenmantel (1)
- 5: Kupplung, schaltbar (2; 64; 66)
- 6: Stützring (1)
- 7: Lager (1)
- 8: Achse (1)
- 9: Schraube
- 10: -
- 11: Seitengestell
- 12: Ende (1)
- 13: Lager (16)
- 14: Lager (16)
- 15: -
- 16: Nabe (2)
- 17: Zahnrad (16)
- 18: Sicherungsring
- 19: Fliehkörper (20)
- 20: Fliehkörperträger
- 21: Fliehkörper (20)
- 22: Linearführung (19)
- 23: Linearführung (21)
- 24: Keilfläche (19)
- 25: -
- 26: Keilfläche (21)
- 27: Ringfeder (19; 21)
- 28: Kupplungsmuffe (2)
- 29: Flansch (28)
- 30: -
- 31: Reibbelag (29)
- 32: Stirnseite (1; 6)
- 33: Führungsstift (28)
- 34: Führungsstift (28)
- 35: Spalt (31; 32)
- 36: Schlitz (33)
- 37: Schlitz (34)
- 38: Schlitz (-)
- 39: Ebene, radial (8)
- 40: -
- 41: Gehäuse (28)
- 42: Rückstellfeder
- 43: Stützring
- 44: Stützring
- 45: -
- 46: Druckbolzen (24)
- 47: Druckbolzen (26)
- 48: Kettenführungsschiene (3)
- 49: Abstandhalter (48)
- 50: -
- 51: Leitwalze
- 52: Stützring (51)
- 53: Bohrung (52)
- 54: Bohrung (52)
- 55: -
- 56: Führungsbolzen (58)
- 57: Führungsbolzen (58)
- 58: Druckring (51)
- 59: Rand, äußerer (58)
- 60: -
- 61: Anschlag, ringförmig (51)
- 62: Druckfeder (58, 52)
- 63: Druckfeder (58, 52)
- 64: Fliehkraftkupplung (51)
- 65: -
- 66: Lamellenkupplung
- 67: Leitwalze
- 68: Lamellenscheibenträger, linker (66)
- 69: Lamellenscheibe (68)
- 70: -
- 71: Magnetspule (68)
- 72: Lamellenscheibenträger, rechter (66)
- 73: Lamellenscheibe (72)
- 74: Klemmring (8)
- 75: -
- 76: Leitung, elektrische
- 77: Schleifring
- 78: Kohlebürste
- 79: Bürstenhalter
- 80: Bohrung
- 81: Leitung, elektrische
- 82: Leitwalze
- 83: Nabe
- 84: Abtriebsscheibe
- 85: -
- 86: Einziehband

- B: Bewegungsrichtung, radial (19; 21)
- C: Bewegungsrichtung, axial (16)

- d: Spaltweite (31; 32)
Alpha Winkel (36 bis 38; 39)

## Patentansprüche

1. Vorrichtung zum Antrieb einer Leitwalze (1; 51; 67; 82) für eine Warenbahn, wobei der Antrieb durch ein bewegtes Zugmittel (3) zum Einziehen einer Warenbahn erfolgt, **dadurch gekennzeichnet, daß** das Zugmittel während des Einziehvorganges nur zeitweise mit der Leitwalze (1; 51; 67; 82) zugeordneten Antriebsmitteln (17) in Kontakt bringbar ist.

2. Vorrichtung zum Antrieb einer Leitwalze (1; 51; 67; 82) für eine Warenbahn mittels eines Antriebsmittels (3; 86), **dadurch gekennzeichnet, daß** zwischen Antriebsmittel (3; 86) und Leitwalze (1; 51; 67; 82) eine Fliehkraftkupplung (64) angeordnet ist und das Antriebsmittel (3; 86) als bewegbares Zugmittel (3; 86) zum Einziehen einer Warenbahn ausgebildet ist.

3. Vorrichtung nach Anspruch 2, **dadurch gekennzeichnet, daß** das Antriebsmittel als Elektromotor ausgebildet ist.

4. Vorrichtung nach Anspruch 1, **dadurch gekennzeichnet, daß** zwischen Zugmittel (3; 86) und Leitwalze (1; 51; 67; 82) eine schaltbare Kupplung (5) angeordnet ist.

5. Vorrichtung nach den Ansprüchen 1 und 2, **dadurch gekennzeichnet, daß** das Zugmittel (3) als endliche Rollenkette (3) ausgebildet ist.

6. Vorrichtung nach Anspruch 2, **dadurch gekennzeichnet, daß** als Zugmittel (86) ein bandförmiges Zugmittel (86) vorgesehen ist.

7. Vorrichtung nach Anspruch 6, **dadurch gekennzeichnet, daß** das bandförmige Zugmittel (86) profiliert ist.

8. Vorrichtung nach den Ansprüchen 1, 2 und 5, **dadurch gekennzeichnet, daß** auf einer Achse (8) der Leitwalze (1; 51; 67; 82) ein Zahnrad drehbar vorgesehen ist, das mit der Rollenkette (3) formschlüssig in Eingriff bringbar ist.

9. Vorrichtung nach Anspruch 2, **dadurch gekennzeichnet, daß** die Fliehkraftkupplung (2) eine drehbar auf einer Achse (8) der Leitwalze (1) gelagerte Nabe (16) mit fest angeordnetem Zahnrad (17) aufweist, daß die Nabe (16) fest mit einem rotierbaren, Fliehkörper (19; 21) enthaltenden Fliehkörperträger (20) verbunden ist, daß ein in radialer Richtung (B) der Achse (8) zurückgelegter Stellweg der Fliehkörper (19; 21) mittels nabenfest gelagerten Kraftübertragungsgliedern (46; 47) auf eine in axialer Richtung gegen die Kraft einer Rückstellfeder (42) auf der Nabe (16) verschiebbar gelagerten, gegenüber der Nabe (16) verdrehfesten Kupplungsmuffe (28) übertragbar ist, daß die Kupplungsmuffe (28) an ihrem einen Ende einen Reibbelag (31) trägt, mit welchem die Kupplungsmuffe (28) an eine Stirnseite (32) der auf der Achse (8) drehbar gelagerten Leitwalze (1) andrückbar ist.

10. Vorrichtung nach Anspruch 2, **dadurch gekennzeichnet, daß** die Fliehkraftkupplung (64) eine drehbar auf einer Achse (8) der Leitwalze (51) gelagerte Nabe (16) mit fest angeordnetem Zahnrad (17) aufweist, daß auf der Nabe (16) eine in axialer Richtung schraubenlinienförmig geführte Kupplungsmuffe (28) gegen die Kraft einer Rückstellfeder (42) bewegbar ist, daß die Kupplungsmuffe (28) an ihrem einen Ende einen Reibbelag (31) trägt, mit welchem die Kupplungsmuffe (28) an ein an der Stirnseite der Leitwalze (51) verdrehfest angeordnetes abgefedertes Gegenlager (58) andrückbar ist.

11. Vorrichtung nach Anspruch 9, **dadurch gekennzeichnet, daß** der Fliehkörperträger (20) mehrere in radialer Richtung (B) zur Achse (8) angeordnete, keilförmig ausgebildete Fliehkörper (19; 21) trägt, deren Keilfläche (24; 26) jeweils in die seitengestellabgewandte Richtung (C) weist und in Richtung (B) der Achse (8) ansteigend verläuft.

12. Vorrichtung nach den Ansprüchen 9 und 11, **dadurch gekennzeichnet, daß** die Übertragungsglieder (46; 47) als Druckbolzen (46; 47) ausgebildet und in achsparalleler Richtung zwischen der Keilfläche (24; 26) der Fliehkörper (19; 21) und einer ersten Stirnfläche der Kupplungsmuffe (28) angeordnet sind.

13. Vorrichtung nach den Ansprüchen 9 und 10, **dadurch gekennzeichnet, daß** die Stirnseite der Leitwalze (1; 51) als Gegenlager für den Reibbelag (31) der andrückbaren Kupplungsmuffe (28) dient.

14. Vorrichtung nach Anspruch 10, **dadurch gekennzeichnet, daß** die schraubenlinienförmige Führung (33, 34; 36, 37) der fliehkraftmäßig gegen die Kraft der Rückstellfeder (42) gedrückten Kupplungsmuffe (28) in einem Winkel (Alpha) von 20° bis 60° einer in radialer Richtung zur Achse (8) verlaufenden Ebene (39) verläuft.

15. Vorrichtung nach Anspruch 4, **dadurch gekennzeichnet, daß** die Kupplung (5) als durch ein Steuermittel beaufschlagbare Lamellenkupplung (66) ausgebildet ist.

16. Vorrichtung nach Anspruch 15, **dadurch gekennzeichnet, daß** das Steuermittel aus einer Magnetspule (71) besteht.

17. Vorrichtung nach Anspruch 15, **dadurch gekennzeichnet, daß** das Steuermittel aus einem Pneumatikzylinder besteht.

18. Vorrichtung nach Anspruch 17, **dadurch gekennzeichnet, daß** das Steuermittel aus einem Hydraulikzylinder besteht.

19. Vorrichtung nach Anspruch 4, **dadurch gekennzeichnet, daß** die Kupplung (5; 66) eine drehbar auf einer Achse (88) einer Leitwalze (67) gelagerte Nabe (16) mit fest angeordnetem Zahnrad (17) aufweist, daß die Nabe (16) fest mit einem linken Lamellenscheibenträger (68) und daß ein rechter Lamellenscheibenträger (72) fest mit einer Stirnseite einer Leitwalze (67) verbunden ist, daß die Lamellenscheiben (69; 73) der Lamellenscheibenträger (68; 72) ineinandergreifen und sich teilweise überlappen.

20. Vorrichtung nach Anspruch 4, **dadurch gekennzeichnet, daß** die Kupplung (5; 66) eine drehbar auf einer Achse (8) einer Leitwalze (82) gelagerte Nabe (83) mit einer fest angeordneten Abtriebsscheibe (84) aufweist, daß die Nabe (83) fest mit einer Stirnseite (32) der Leitwalze (82) verbunden ist, daß die Lamellenscheiben (69; 73) der Lamellenscheibenträger (68; 72) ineinandergreifen und sich teilweise überlappen.

21. Vorrichtung nach den Ansprüchen 1 und 2, **dadurch gekennzeichnet, daß** die Leitwalze (1; 51; 67; 82) als massearme Leitwalze ausgebildet ist.

## Claims

1. Device for driving a guide roller (1; 51; 67; 82) for a cloth web, the drive taking place by means of a moved traction means (3) for drawing in a cloth web, **characterized in that**, during the drawing-in operation, the traction means can be brought only intermittently into contact with drive means (17) assigned to the guide roller (1; 51; 67; 82).

2. Device for driving a guide roller (1; 51; 67; 82) for a cloth web by a drive means (3; 86), **characterized in that** a centrifugal clutch (64) is arranged between the drive means (3; 86) and the guide roller (1; 51; 67; 82), and the drive means (3; 86) is designed as a movable traction means (3; 86) for drawing in a cloth web.

3. Device according to Claim 2, **characterized in that** the drive means is designed as an electric motor.

4. Device according to Claim 1, **characterized in that** a switchable clutch (5) is arranged between the traction means (3; 86) and the guide roller (1; 51; 67; 82).

5. Device according to Claims 1 and 2, **characterized in that** the traction means (3) is designed as a finite roller chain (3).

6. Device according to Claim 2, **characterized in that** the traction means (86) provided is a band-shaped traction means (86).

7. Device according to Claim 6, **characterized in that** the band-shaped traction means (86) is profiled.

8. Device according to Claims 1, 2 and 5, **characterized in that** a gearwheel is provided rotatably on a shaft (8) of the guide roller (1; 51; 67; 82) and can be brought positively into engagement with the roller chain (3).

9. Device according to Claim 2, **characterized in that** the centrifugal clutch (2) has a hub (16) mounted rotatably on a shaft (8) of the guide roller (1) and having a fixedly arranged gearwheel (17), **in that** the hub (16) is connected fixedly to a rotatable centrifugal-body carrier (20) containing centrifugal bodies (19; 21), **in that** an actuating travel of the centrifugal bodies (19; 21) which is executed in the radial direction (B) of the shaft (8) can be transmitted, by means of force transmission members (46; 47) mounted fixedly relative to the hub, to a clutch sleeve (28) mounted on the hub (16) displaceably in the axial direction counter to the force of a return spring (42) and fixed in terms of rotation in relation to the hub (16), and **in that** the clutch sleeve (28) carries at one end a friction lining (31), with which the clutch sleeve (28) can be pressed against an end face (32) of the guide roller (1) mounted rotatably on the shaft (8).

10. Device according to Claim 2, **characterized in that** the centrifugal clutch (64) has a hub (16) mounted rotatably on a shaft (8) of the guide roller (51) and having a fixedly arranged gearwheel (17), **in that** a clutch sleeve (28) guided helically in the axial direction can be moved on the hub (16) counter to the force of a return spring (42), and **in that** the clutch sleeve (28) carries at one end a friction lining (31), with which the clutch sleeve (28) can be pressed against a sprung counterbearing (58) arranged fixedly in terms of rotation on the end face of the guide roller (51).

11. Device according to Claim 9, **characterized in that** the centrifugal-body carrier (20) carries a plurality of wedge-shape centrifugal bodies (19; 21) which are arranged in the radial direction (B) in relation to the shaft (8) and the wedge face (24; 26) of which points in each case in the direction (C) facing away from the side stand and rises in the direction (B) of the shaft (8).

12. Device according to Claims 9 and 11, **characterized in that** the transmission members (46; 47) are designed as thrust bolts (46; 47) and are arranged in the axially parallel direction between the wedge face (24; 26) of the centrifugal bodies (19; 21) and a first end face of the clutch sleeve (28).

13. Device according to Claims 9 and 10, **characterized in that** the end face of the guide roller (1; 51) serves as a counterbearing for the friction lining (31) of the clutch sleeve (28) which can be pressed down.

14. Device according to Claim 10, **characterized in that** the helical guide (33, 34; 36, 37) of the clutch sleeve (28) pressed centrifugally counter to the force of the return spring (42) runs at an angle (alpha) of 20° to 60° to a plane (39) running in the radial direction in relation of the shaft (8).

15. Device according to Claim 4, **characterized in that** the clutch (5) is designed as a lamellar clutch (66) capable of being acted upon by control means.

16. Device according Claim 15, **characterized in that** the control means consists of a magnet coil (71).

17. Device according to Claim 15, **characterized in that** the control means consists of a pneumatic cylinder.

18. Device according to Claim 17, **characterized in that** the control means consists of a hydraulic cylinder.

19. Device according to Claim 4, **characterized in that** the clutch (5; 66) has a hub (16) mounted rotatably on a shaft (88) of a guide roller (67) and having a fixedly arranged gearwheel (17), **in that** the hub (16) is connected fixedly to a left-hand lamellar-disc carrier (68), **in that** a right-hand lamellar-disc carrier (72) is connected fixedly to one end face of a guide roller (67), and **in that** the lamellar discs (69; 73) of the lamellar-disc carriers (68; 72) engage one into the other and partially overlap one another.

20. Device according to Claim 4, **characterized in that** the clutch (5; 66) has a hub (83) mounted rotatably on a shaft (8) of a guide roller (82) and having a fixedly arranged driven pulley (84), **in that** the hub (83) is connected fixedly to one end face (32) of the guide roller (82), and **in that** the lamellar discs (69; 73) of the lamellar-disc carriers (68; 72) engage one into the other and partially overlap one another.

21. Device according to Claims 1 and 2, **characterized in that** the guide roller (1; 51; 67; 82) is designed as a low-mass guide roller.

## Revendications

1. Dispositif pour l'entraînement d'un rouleau-guide (1; 51; 67; 82) pour une bande de matériau, l'entraînement se faisant à l'aide d'un moyen de traction (3) déplacé, pour l'introduction d'une bande de matériau, **caractérisé en ce que** le moyen de traction est susceptible d'être mis en contact pendant le processus d'insertion, uniquement par moments, avec des moyens d'entraînement (17) associés au rouleau-guide (1; 51; 67; 82).

2. Dispositif pour l'entraînement d'un rouleau-guide (1; 51; 67; 82) pour une bande de matériau à l'aide d'un moyen d'entraînement (3; 86), **caractérisé en ce qu'**entre le moyen d'entraînement (3; 86) et le rouleau-guide (1; 51; 67; 82) est disposé un embrayage à force centrifuge (64) et le moyen d'entraînement (3; 86) est réalisé sous la forme de moyens de traction (3; 86) déplaçables, pour l'insertion d'une bande de matériau.

3. Dispositif selon la revendication 2, **caractérisé en ce que** le moyen d'entraînement est réalisé sous forme de moteur électrique.

4. Dispositif selon la revendication 1, **caractérisé en ce qu'**un embrayage (5) commutable est disposé entre le moyen de traction (3; 86) et le rouleau-guide (1; 51; 67; 82).

5. Dispositif selon les revendications 1 et 2, caractérisé en ce le moyen de traction (3) est réalisé sous la forme de chaîne à rouleaux (3) finie.

6. Dispositif selon la revendication 2, **caractérisé en ce qu'**un moyen de traction (86) en forme de bande est prévu comme moyen de traction (86).

7. Dispositif selon la revendication 6, **caractérisé en ce que** le moyen de traction (86) sous forme de bande est profilé.

8. Dispositif selon les revendications 1, 2 et 5, **caractérisé en ce qu'**une roue dentée, susceptible de venir en prise par une liaison à ajustement de forme avec la chaîne à rouleaux (3), est prévue, montée à rotation sur un axe (8) du rouleau-guide (1; 51; 67; 82).

9. Dispositif selon la revendication 2, **caractérisé en ce que** l'embrayage à force centrifuge (2) présente un moyeu (16), monté à rotation sur un axe (8) du rouleau-guide (1), avec une roue dentée (17) montée rigidement, **en ce que** le moyeu (16) est relié rigidement à un support de corps formant masselotte centrifuge (20), susceptible de tourner, contenant un corps formant masselotte (19; 21), **en ce qu'**une course de réglage, parcourue dans la direction radiale (B) de l'axe (8), des corps formant masselotte centrifuge (19; 21) est susceptible d'être transmise, à l'aide d'organes de transmission de force (46; 47), montés rigidement sur le moyeu, à un manchon d'embrayage (28) assujetti en rotation par rapport au moyeu (16), monté de façon à être déplaçable en direction axiale, à l'encontre de la force exercée par un ressort de rappel (42), **en ce que** le manchon d'embrayage (28) porte sur une de ses extrémités une garniture de friction (31), à l'aide de laquelle le manchon d'embrayage (28) est susceptible d'être pressé sur une face frontale (32) du rouleau-guide (1) monté à rotation sur l'axe (8).

10. Dispositif selon la revendication 2, **caractérisé en ce que** l'embrayage à force centrifuge (64) présente un moyeu (16) monté à rotation sur un axe (8) du rouleau-guide (51), avec une roue dentée (17) montée rigidement, **en ce que**, sur le moyeu (16), un manchon d'embrayage (28), guidé en direction axiale sur une trajectoire hélicoïdale, est déplaçable à l'encontre de la force exercée par un ressort de rappel (42), **en ce que** le manchon d'embrayage (28) porte sur une de ses extrémités une garniture de friction (31), à l'aide de laquelle le manchon d'embrayage (28) est susceptible d'être pressé sur un contre-palier (58) monté élastiquement, disposé de façon assujettie en rotation sur la face frontale du rouleau-guide (51).

11. Dispositif selon la revendication 9, **caractérisé en ce que** le support de corps centrifuge (20) porte plusieurs masselottes centrifuges (19; 21) cunéiformes, disposées en direction radiale (B) par rapport à l'axe (8), dont la face en coin (24; 26) est tournée chaque fois dans la direction (C) opposée au bâti latéral et s'étend en montant, dans la direction (B) de l'axe (8).

12. Dispositif selon les revendications 9 et 11, **caractérisé en ce que** les organes de transmission (46; 47) sont réalisés sous la forme de boulons de pressage (46; 47) et sont disposés en direction parallèle à l'axe, entre la face en coin (24; 26) des masselottes centrifuges (19; 21) et une première face frontale du manchon d'embrayage (28).

13. Dispositif selon les revendications 9 et 10, **caractérisé en ce que** la face frontale du rouleau-guide (1; 51) sert de contre-palier à la garniture de friction (31) du manchon d'embrayage (28) susceptible d'être appliqué par pressage.

14. Dispositif selon la revendication 10, **caractérisé en ce que** le guidage en forme d'hélicoïde (33, 34; 36, 37) du manchon d'embrayage (28) pressé selon la force centrifuge, à l'encontre de la force du ressort de rappel (42) s'étend sous un angle (alpha) de 20° à 60° par rapport à un plan axial (39), en s'étendant en direction radiale par rapport à l'axe (8).

15. Dispositif selon la revendication 4, **caractérisé en ce que** l'embrayage (5) est réalisé sous la forme d'embrayage à lamelles (6) pouvant être sollicité par un moyen de commande.

16. Dispositif selon la revendication 15, **caractérisé en ce que** le moyen de commande est formé d'une bobine magnétique (71).

17. Dispositif selon la revendication 15, **caractérisé en ce que** le moyen de commande est formé par un vérin pneumatique.

18. Dispositif selon la revendication 17, **caractérisé en ce que** le moyen de commande est formé par un vérin hydraulique.

19. Dispositif selon la revendication 4, **caractérisé en ce que** l'embrayage (5; 66) présente un moyeu (16) monté de façon à pouvoir tourner sur un axe (88) d'un rouleau-guide (67), avec une roue dentée (17) montée rigidement, **en ce que** le moyeu (16) est relié rigidement à un support de disque à lamelles gauche (68) et **en ce qu'**un support de disque à lamelles droit (72) est relié rigidement à une face frontale d'un rouleau-guide (67), **en ce que** les disques à lamelles (69; 73) des supports de disque à lamelles (68; 72) s'engagent les uns dans les autres et se chevauchent partiellement.

20. Dispositif selon la revendication 4, **caractérisé en ce que** l'embrayage (5; 66) présente un moyeu (83) monté à rotation sur un axe (8) d'un rouleau-guide (82), avec disque d'entraînement (84) monté rigidement, **en ce que** le moyeu (83) est relié rigidement à une face frontale (32) du rouleau-guide (82), **en ce que** les disques à lamelles (69; 73) des supports de disque à lamelles (68; 72) s'engagent les uns dans les autres et se chevauchent partiellement.

21. Dispositif selon les revendications 1 et 2, **caractérisé en ce que** le rouleau-guide (1; 51; 67; 82) est réalisé sous la forme de rouleau-guide à faible masse.
